# EUROPÄISCHE PATENTSCHRIFT

(11) **EP 3 128 522 B1**
(45) Veröffentlichungstag und Bekanntmachung des Hinweises auf die Patenterteilung: **09.03.2022**
(21) Anmeldenummer: 16179542.2
(22) Anmeldetag: 14.07.2016
(51) Int. Cl.: H01F 5/04, H01F 27/28

(54) **SPULENKÖRPER**
COIL BODY
ARMATURE DE BOBINES

(30) Priorität: 17.07.2015 DE 102015213499
(43) Veröffentlichungstag der Anmeldung: 08.02.2017
(73) Patentinhaber: SUMIDA Components & Modules GmbH, 94130 Obernzell (DE)
(72) Erfinder: Böldl, Johann, 94051 Hauzenberg (DE); Pilsl, Rainer, 94130 Obernzell (DE)
(74) Vertreter: Grünecker Patent- und Rechtsanwälte PartG mbB

(56) Entgegenhaltungen:
- DE-A1- 2 328 227
- DE-A1-102013 206 453
- DE-B1- 2 825 152
- JP-A- S6 076 113
- JP-A- 2002 208 520
- JP-A- 2009 272 434
- US-A1- 2014 002 230
- US-B1- 7 515 026

## Beschreibung

Die vorliegende Erfindung betrifft einen Spulenkörper für induktive Bauelemente, wie z.B. Transformatoren und Drosseln.

Induktive Bauelemente, wie z.B. Drosseln und Transformatoren, werden in vielen technischen Gebieten eingesetzt, beispielsweise in der Automobilindustrie. Dort werden in Automobilelektroniken Leiterplattenbauteile eingesetzt, wie zum Beispiel in Leistungselektroniken, in denen sogenannte Impulstransformatoren oder Pulstransformatoren zur Steuerung des Gates eines elektronischen Schaltelements verwendet werden. Ein "Gate-Drive Transformator" stellt einen Pulstransformator dar, der das Timing von Leistungs-MOSFETs oder IGBTs in Schaltnetzteilen ("Switch-mode-power-supply" oder SMPS) steuert, wie beispielsweise in der Veröffentlichung "A guide to designing gate drive transformers", power electronics technology, 2007: 32 bis 36, von Patrick Scoggins dargestellt ist.

Für gewöhnlich weisen Gate-Drive-Transformatoren eine von einem Spulenkörper gehalterte Spule auf, die sowohl als oberflächenmontierbare (SMD-) Bauteile oder Durchsteckbauteile ausgebildet sein können. Hierbei sind, wie bei allgemeinen elektrischen und elektronischen Bauteilen, Sicherheitsstandards einzuhalten, die u.a. die Einhaltung von Isolations- und Kriechstrecken fordern. Die Vorgaben für Kriech- und Isolationsstrecken werden normalerweise dadurch eingehalten, dass die Spulenkörper in einem Gehäuse mit einer Vergussmasse vergossen sind.

Während der Bestückung von Leiterplatten mit induktiven Bauteilen werden Reflow-Lötprozesse durchgeführt, um u.a. induktive Bauteile mit Leiterplatten elektrisch und mechanisch zu verbinden. Hierbei treten während der Lötprozesse hohe Temperaturen auf, so dass ein Bauteil im Herstellungsprozess häufig Temperaturschwankungen von 100°C oder mehr ausgesetzt ist. Aufgrund der sich unterscheidenden Ausdehnungskoeffizienten zwischen den verschiedenen Materialien in induktiven Bauteilen, beispielsweise zwischen der Vergussmasse, dem Spulenkörper, dem Ferritkern und der Wicklung, treten folglich auch unterschiedliche thermische Ausdehnungen auf, die zu Spannungen im Material und letztlich zum Bruch führen. Häufig reißt beispielsweise die Vergussmasse, wodurch die Kriech- und Luftstrecken eines induktiven Bauteils stark herabgesetzt werden und die Normenanforderung nach IEC/UL usw. nicht mehr eingehalten werden kann.

Im Betrieb kann ein Bauteil weiterhin Temperaturschwankungen ausgesetzt sein. Zum Beispiel sind Automobilelektroniken in der Nähe des Motors auch im Betrieb hohen Temperaturschwankungen von -40°C bis +155°C oder mehr ausgesetzt. Weiterhin unterliegen elektrische und elektronische Bauteile von Automobilelektroniken hohen mechanischen Belastungen aufgrund von Erschütterungen.

Die Schrift JP 2009 272434 A zeigt eine Spulenkomponente mit einem durch Spulen bewickelten torusförmigen Kern, einem Basiselement mit einer Bodenfläche und Wandabschnitten und mit einem Aufnahmeabschnitt, in den der torusförmige Kern aufgenommen ist. Glieder, die an einer Befestigungsseite des Basiselements vorgesehen sind, und Rillenabschnitte, die an den Wandabschnitten ausgebildet sind und an die Endabschnitte der Spulen geführt sind. An dem Aufnahmeabschnitt ist der Ringkern mit seiner Mittelachse nahezu senkrecht zur Bodenfläche des Aufnahmeabschnitts montiert, wobei Nutabschnitte bis zur Tiefe der Bodenfläche des Aufnahmeabschnitts ausgebildet sind, und Anschlussabschnitte der Spulen jeweils fixiert sind, während sie zu jedem der Anschlusselemente gebündelt sind.

Aus der Schrift DE 10 2013 206453 A1 ist ein Gehäuse zur Aufnahme eines elektrischen Bauteils mit einem hohlen Gehäusekörper bekannt, das eine einseitig geöffneten Öffnung, die durch einen Boden unterhalb der Öffnung gebildet ist, einen Deckel oberhalb der Öffnung und zwei an die Öffnung angrenzende Seitenwände und mindestens zwei am Boden des Gehäuses vorgesehene elektrische Kontakte auf gegenüberliegenden Gehäuseseiten aufweist. Dabei befindet sich ein erster Kontakt der elektrischen Kontakte im Bereich der Öffnung befindet.

In der Schrift DE 28 25 152 B1 ist ein Ringkernübertrager mit Halterung bekannt, aus der achsparallele Anschlussstifte zum Einstecken in gedruckte Schaltungen herausragen, wobei der Ringkern mit mehreren Wicklungen versehen ist, die in mehreren auf dem Umfang verteilten Abschnitten räumlich fixiert angeordnet sind. Die Halterung des Ringkerns ist ein Topf, dessen Außendurchmesser angepasst ist und aus einem nichtleitenden und unmagnetischen Material gebildet ist. Die hohlzylinderförmige Wand des Topfes weist achsparallele, entlang dem Umfang verteilte Schlitze oder Nuten auf und der Boden des Topfes hat in der Mitte ein kreisrundes Loch, dessen Durchmesser etwa gleich dem Innendurchmesser des Ringkerns ist. Die Wicklungen des Ringkerns verlaufen in den Schlitzen oder Nuten und um das Bodenteil des Topfes herum und sind an die Anschlussstifte angelötet, so dass der Ringkern mittels der Wicklungen mit dem Topf mechanisch verbunden ist.

Die Schrift DE 23 28 227 A1 zeigt eine auf einen Spulenkörper gewickelte Spule, deren Wicklungsenden in Nuten angeordnet sind. Dabei befinden sich die Nuten auf einem zusätzlichen Nutenträger, der am Spulenkern oder am Spulenkörper befestigbar ist.

Ausgehend von der oben dargestellten Situation soll ein Spulenkörper für ein induktives Bauelement bereitgestellt werden, bei dem die oben beschriebenen Nachteile ausgeräumt sind.

Die vorliegende Erfindung stellt in verschiedenen Aspekten eine Lösung des oben genannten Problems bereit. Hierbei wird vorgeschlagen, die Vergussmasse durch entsprechend ausgelegte konstruktive Maßnahmen zu ersetzen. Dies wird erfindungsgemäß dadurch erreicht, dass die Kriechstrecken verlängert werden, so dass auf die Vergussmasse verzichtet werden kann.

In einem Aspekt der Erfindung wird ein Spulenkörper mit einem hohlen Gehäusekörper bereitgestellt, der an einer ersten Seite eine Öffnung zur Aufnahme einer Spule in den Gehäusekörper entlang einer Einführrichtung und eine Gehäusewand aufweist, die sich zwischen einer ersten Seite des Gehäusekörpers und einer gegenüberliegenden zweiten Seite erstreckt. Der Gehäusekörper weist ferner mehrere elektrische Kontakte und eine Mehrzahl von entlang der Gehäusewand verlaufenden Führungsnuten auf, die jeweils zur Führung eines Anschlussdrahtes ausgebildet sind, um eine durch den Spulenkörper aufgenommene Spule mit den Kontakten zu verbinden, die an der zweiten Seite des Gehäuses angeordnet sind. Der Spulenkörper weist ferner am Rand der Öffnung gebildete Schlitze auf, die an der Öffnung in Umfangsrichtung angeordnet sind, so dass für jede Führungsnut eine definierte Durchführung in den Gehäusekörper hinein bzw. aus dem Gehäusekörper heraus bereitgestellt wird. Diese sind insbesondere im Bereich der Öffnung auf die Verlängerung von Kriechstrecken abgestimmt. Die Führungsnuten werden hierbei durch von der Gehäusewand abstehende und entlang der Einführrichtung parallel verlaufende Rippen gebildet. Hierbei bilden je zwei Rippen eine Führungsnut und die Rippen jeweils einer Führungsnut sind sämtlich von den Rippen einer anderen Führungsnut beabstandet, so dass zwischen zwei Führungsnuten jeweils eine Isolationsnut gebildet ist.

Es wird eine vorteilhafte Verlängerung von Kriechstrecken und Isolierstrecken im Spulenkörper erreicht, da zwischen zwei Führungsnuten eine Isolationsnut gebildet ist.

In einer weiteren anschaulichen Ausführungsform erstreckt sich wenigstens eine Führungsnut vollständig entlang der Gehäusewand.

In einer weiteren anschaulichen Ausführungsform ist der Gehäusekörper zur Aufnahme einer torusförmigen Spule ausgebildet.

Wie oben beschrieben sind die Führungsnuten durch Rippen gebildet, die von der Gehäusewand abstehen und entlang der Einführrichtung parallel verlaufen. Auf diese Art werden Führungsnuten zur effizienten Kriechstreckenverlängerung auf einfache Weise bereitgestellt.

Wie oben beschrieben bilden je zwei Rippen eine Führungsnut und die Rippen von jeweils einer Führungsnut sind sämtlich von den Rippen der anderen Führungsnuten beabstandet, so dass zwischen zwei Führungsnuten jeweils eine Isolationsnut gebildet wird. Dies stellt eine weitere vorteilhaftere Verlängerung von Kriechstrecken zwischen den in den Führungsnuten geführten Anschlussdrähten bereit.

In einer weiteren vorteilhafteren Ausgestaltung hierin weisen die Isolationsnuten verschiedene Tiefen auf. In einigen Beispielen hierin wird die Spannungsfestigkeit weiter erhöht, dass die Isolationsnuten mit größerer Tiefe jeweils zwischen den Führungsnuten vorgesehen sind, in die die Anschlussdrähte eingelegt sind, die auf größerem Potential liegen. Somit kann eine kompaktere Auslegung des Spulenkörpers erreicht werden.

Weitere Vorteile und Merkmale der vorliegenden Erfindung gehen aus der nachfolgenden Beschreibung zusammen mit den beiliegenden Figuren hervor, in denen die
- Fig. 1a bis 1c: einen Spulenkörper gemäß einem Aspekt der Erfindung in unterschiedlichen Ansichten schematisch darstellen.

Fig. 1a zeigt schematisch eine perspektivische Ansicht eines Spulenkörpers, der einen hohlen Gehäusekörper 110 aufweist. Der Gehäusekörper 110 ist vorzugsweise zur Aufnahme einer torusförmigen Spule ausgebildet (Spule ist nicht dargestellt). Die Spule kann einen Magnetkern (nicht dargestellt) und wenigstens eine Wicklung (nicht dargestellt) umfassen. Alternativ kann die Spule ohne Magnetkern vorgesehen sein.

Gemäß der Darstellung Fig. 1a weist der Gehäusekörper 110 eine Öffnung 112 an einer ersten Seite A des Gehäusekörpers 110 auf, so dass eine Spule (nicht dargestellt) entlang einer in Fig. 1a mit dem Bezugszeichen "C" bezeichneten Richtung in den Gehäusekörper 110 eingeführt werden kann. Vorzugsweise ist der Gehäusekörper 110 an einer der ersten Seite A gegenüber liegenden zweiten Seite B verschlossen. Das heißt, dass im Gehäusekörper ein Boden 115 vorgesehen ist, der als Auflagefläche für eine in den Gehäusekörper aufgenommene Spule (nicht dargestellt) dient. Zwischen der ersten Seite A und der zweiten Seite B erstreckt sich eine Gehäusewand 114, so dass eine in den Gehäusekörper 110 aufgenommene Spule durch den Boden 115 und die Gehäusewand 114 umgeben wird.

In der Gehäusewand 114 sind zwischen der ersten Seite A und der zweiten Seite B parallel zur Richtung C verlaufende Führungsnuten 130 gebildet. Die Führungsnuten 130 erstrecken sich vorzugsweise vollständig entlang der Gehäusewand zwischen der ersten Seite A und der zweiten Seite B des Gehäusekörpers 110. Jede der Führungsnuten 130 ist vorzugsweise zur vollständigen Aufnahme eines Anschlussdrahtes ausgebildet, d.h., eine Tiefe von jeder Führungsnut 130 ist größer oder gleich einem Durchmesser des Anschlussdrahtes (nicht dargestellt). Wie in Fig. 1a dargestellt, ist an der zweiten Seite B eine Mehrzahl von Kontakten 120 angebracht. Die Mehrzahl von Kontakten dient zur elektrischen und mechanischen Befestigung des Spulenkörpers 100 an einer Leiterplatte (nicht dargestellt). Dazu kann wenigstens ein Kontakt 120 zu einer elektrischen und/oder mechanischen Verbindung zwischen Leiterplatte (nicht dargestellt) und Spulenkörper 100 vorgesehen sein. Die Kontakte 120 können gemäß einer Ausführungsform L-förmig ausgebildet sein und von dem Gehäusekörper 110 entlang der Richtung C nach unten abstehen. Ein freiliegendes Ende des wenigstens einen Kontakts 120 ist demzufolge vorzugsweise entlang einer Richtung senkrecht zur Richtung C gebogen. Auf diese Weise wird ein SMD-Bauteil bereitgestellt. Alternativ erstrecken sich die freiliegenden Enden der Kontakte 120 im Wesentlichen entlang einer Richtung parallel zur Richtung C, so dass die Kontakte 120 als Durchsteckkontakt ausgebildet sind.

Mit Bezug auf Fig. 1b ist eine Aufsicht auf den Gehäusekörper 110 (entlang der Richtung C in Fig. 1a) dargestellt. Die Kontakte 120 sind in der dargestellten Aufsicht strichpunktiert dargestellt. Wie aus der Darstellung in den Fig. 1a und 1b hervorgeht, wird jede Führungsnut 130 durch zwei mit Abstand zueinander angeordnete Rippen 132 gebildet, die entlang der Richtung C an der Gehäusewand 114 verlaufen und senkrecht zur Richtung C von der Gehäusewand 114, insbesondere normal zur Manteloberfläche der Gehäusewand 114, abstehen.

Erfindungsgemäß ist zwischen je zwei benachbarten Führungsnuten 130 eine Isolationsnut 134 gebildet. Die Isolationsnuten 134 und die Führungsnuten 132 sind demnach abwechselnd entlang der Gehäusewand 114 (in Umfangsrichtung gesehen) angeordnet. Wie aus der Aufsicht in Fig. 1b hervorgeht, kann eine Tiefe jeder Isolationsnut 134 entlang der Umfangsrichtung um die Öffnung 112 variieren. Zum Beispiel können äußere Isolationsnuten 134a eine größere Tiefe aufweisen als innere Isolationsnuten 134, z.B. die mittlere Isolationsnut 134m in Fig. 1b. Sind nun in den äußeren Führungsnuten Anschlussdrähte verlegt, an denen eine größere Potentialdifferenz anliegt, so wird mittels den zwischen diesen Führungsnuten ausgebildeten Isolationsnuten mit vergleichsweise größerer Tiefe auch eine vergleichsweise größere Isolationsstrecke bereitgestellt, als dies z.B. bei zentraleren Führungsnuten der Fall ist. Gemäß einem anschaulichen Beispiel hierin kann eine Tiefe der Isolationsnut 134 von einer azimutalen Lage der Isolationsnut 134 entlang einer Umfangsrichtung der Öffnung 112 abhängen, wie in Fig. 1b dargestellt ist.

In einer beispielhaften Ausführungsform kann die wenigstens eine Isolationsnut als eine Ausnehmung in einer Rippe vorgesehen sein, wobei die Isolationsnut bei der Herstellung des Spulenkörpers, beispielsweise während der Herstellung oder nachträglich, in eine Rippe eingebracht werden kann, z.B. durch Ausnehmen oder Aussparen von Material der Rippe. In einem speziellen Beispiel kann eine Tiefe der wenigstens einen Isolationsnut gleich oder tiefer sein als eine Tiefe von wenigstens einer Führungsnut.

Es wird auf Fig. 1a und Fig. 1c Bezug genommen. Dabei zeigt Fig. 1c eine ebene Seitenansicht des Spulenkörpers 100 aus Fig. 1a senkrecht zur Richtung C. Darstellungsgemäß kann zwischen einer Führungsnut 134 und dem Inneren des Gehäusekörpers 110 weiterhin mittels eines Schlitzes 117, der am Rand 113 der Öffnung 112 gebildet ist, eine Durchführung bereitgestellt werden. In einigen anschaulichen Beispielen hierin ist jeder der Schlitze 117 am Rand 113 der Öffnung 112 mit einer Tiefe ausgebildet, die im Wesentlichen größer ist als ein Durchmesser eines Anschlussdrahts 122, der in der Darstellung von Fig. 1c mit wenigstens einer Wicklung einer in den Gehäusekörper 114 aufgenommenen Spule verbunden ist. Dadurch wird bei der Führung des Anschlussdrahts aus dem Inneren des Gehäusekörpers 110 heraus zur Außenseite des Gehäusekörpers 110 eine vorteilhafte Spannungsfestigkeit vorgesehen.

Gemäß einigen nicht dargestellten Ausführungsformen kann der in Fig. 1a dargestellte Spulenkörper 100, sofern der Spulenkörper nicht allein über die Kontakte 120 an einer Leiterplatte (nicht dargestellt) anzubringen ist, weitere Befestigungsmittel zur Befestigung und/oder Orientierungsmittel zur Orientierung des Spulenkörpers 100 auf einer Leiterplatte umfassen, wie z.B. Schnapphaken, Clips, Positionierstifte usw., die von einer Unterseite des Spulenkörpers 100 entlang der Richtung C abstehen. Ferner kann ein Deckel (nicht dargestellt) vorgesehen sein, um die Öffnung 112 des Gehäusekörpers 110 abzudecken.

## Patentansprüche

1. Spulenkörper (100) mit einem hohlen Gehäusekörper (110), der an einer ersten Seite (A) eine Öffnung (112) zur Aufnahme einer Spule in den Gehäusekörper (110) entlang einer Einführrichtung (C) und eine Gehäusewand (114) aufweist, die sich zwischen der ersten Seite (A) des Gehäusekörpers (110) und einer gegenüberliegenden zweiten Seite (B) erstreckt, mehreren elektrischen Kontakten (120) und einer Mehrzahl von entlang der Gehäusewand (114) verlaufenden Führungsnuten (130), die jeweils zur Führung eines Anschlussdrahts ausgebildet sind, um eine durch den Gehäusekörper (110) aufgenommene Spule mit den Kontakten (120) zu verbinden, und die Führungsnuten (130) durch von der Gehäusewand (114) abstehende und entlang der Einführrichtung (C) parallel verlaufende Rippen (132) gebildet werden, wobei die Kontakte (120) an der zweiten Seite (B) am Gehäusekörper (110) angebracht sind, wobei der Spulenkörper (100) ferner am Rand (113) der Öffnung (112) gebildete Schlitze (117) aufweist, die an der Öffnung (112) in Umfangsrichtung angeordnet sind, so dass für jede Führungsnut (130) eine Durchführung in den Gehäusekörper (110) hinein bzw. aus dem Gehäusekörper (110) heraus bereitgestellt wird, und wobei je zwei Rippen (132) eine Führungsnut (130) bilden, **dadurch gekennzeichnet, dass** die Rippen (132) jeweils einer Führungsnut (130) sämtlich von den Rippen (132) der anderen Führungsnuten (130) beabstandet sind, so dass zwischen zwei Führungsnuten (130) jeweils eine Isolationsnut (134) gebildet ist.

2. Spulenkörper (100) nach Anspruch 1, wobei sich wenigstens eine Führungsnut vollständig (130) entlang der Gehäusewand (114) erstreckt.

3. Spulenkörper (100) nach Anspruch 1 oder 2, wobei der Gehäusekörper (110) zur Aufnahme einer torusförmigen Spule ausgebildet ist.

4. Spulenkörper (100) nach einem der Ansprüche 1 bis 3, wobei die Isolationsnuten (134) verschiedene Tiefen aufweisen.

5. Spulenkörper (100) nach einem der Ansprüche 1 bis 4, wobei eine Tiefe von wenigstens einer Führungsnut (130) gleich oder weniger als einer Tiefe der wenigstens einen Isolationsnut (134) ist.

## Claims

1. A coil former (100) comprising:
a hollow housing body (110) having an opening (112) at a first side (A) for inserting a coil into the housing body (110) along an insertion direction (C), and a housing wall (114) extending between the first side (A) of the housing body (110) and an opposite second side (B) of the housing body (110),
a plurality of electrical contacts (120) and a plurality of guide grooves (130) extending along the housing wall (114), each being configured to guide a lead wire to connect a coil received in the housing body (110) to the contacts (120), and wherein the guide grooves (130) are formed by ribs (132) projecting from the housing wall (114) and extending parallel to each other along the insertion direction (C), wherein the contacts (120) are attached to the housing body (110) at the second side (B),
wherein the coil former (100) further includes slots (117) formed at the edge (113) of the opening (112) and arranged at the opening (112) in the circumferential direction, so that for each guide groove (130) a passage into the housing body (110) and out of the housing body (110) is respectively provided, and
wherein two ribs (132) each form a guide groove (130),
**characterized in that** the ribs (132) of a respective guide groove (130) are each spaced from the ribs (132) of the other guide grooves (130) so that between each two guide grooves (130) a respective insulation groove (134) is formed.

2. The coil former (100) according to claim 1, wherein at least one guide groove extends (130) along the entire housing wall (114).

3. The coil former (100) according to claim 1 or 2, wherein the housing body (110) is configured to receive a toroidal coil.

4. The coil former (100) according to any one of claims 1 to 3, wherein the insulation grooves (134) have different depths.

5. The coil former (100) according to any one of claims 1 to 4, wherein a depth of at least one guide groove (130) is equal to or less than a depth of the at least one isolation groove (134).

## Revendications

1. Armature de bobine (100) avec un corps de boîtier (110) creux qui présente, au niveau d'un premier côté (A), une ouverture (112) permettant d'accueillir une bobine dans le corps de boîtier (110) le long d'une direction d'insertion (C) et une paroi de boîtier (114) s'étendant entre le premier côté (A) du corps de boîtier (110) et un second côté (B) lui faisant face, plusieurs contacts électriques (120) et une pluralité de rainures de guidage (130) qui s'étendent le long de la paroi de boîtier (114) et sont respectivement conçues pour guider un fil de connexion afin de relier une bobine accueillie dans le corps de boîtier (110) aux contacts (120), et les rainures de guidage (130) sont formées grâce à des nervures (132) saillantes par rapport à la paroi de boîtier (114) et s'étendant de manière parallèle le long de la direction d'insertion (C), dans laquelle les contacts (120) sont installés sur le corps de boîtier (110) au niveau du second côté (B), dans laquelle l'armature de bobine (100) présente en outre des fentes (117) formées au niveau du bord (113) de l'ouverture (112) et agencées au niveau de l'ouverture (112) dans la direction circonférentielle de sorte qu'un passage entrant dans le corps de boîtier (110) ou sortant du corps de boîtier (110) est prévu pour chaque rainure de guidage (130), et dans laquelle deux nervures (132) forment respectivement une rainure de guidage (130), **caractérisée en ce que** les nervures (132) de respectivement une rainure de guidage (130) sont toutes à distance des nervures (132) des autres rainures de guidage (130) de sorte que respectivement une rainure d'isolation (134) est formée entre deux rainures de guidage (130).

2. Armature de bobine (100) selon la revendication 1, dans laquelle au moins une rainure de guidage (130) s'étend complètement le long de la paroi de boîtier (114).

3. Armature de bobine (100) selon la revendication 1 ou 2, dans laquelle le corps de boîtier (110) est conçu pour accueillir une bobine toroïdale.

4. Armature de bobine (100) selon l'une quelconque des revendications 1 à 3, dans laquelle les rainures d'isolation (134) présentent des profondeurs différentes.

5. Armature de bobine (100) selon l'une quelconque des revendications 1 à 4, dans laquelle une profondeur d'au moins une rainure de guidage (130) est inférieure ou égale à une profondeur de la au moins une rainure d'isolation (134).
